# EUROPÄISCHE PATENTANMELDUNG

(11) **EP 2 767 205 A2**
(43) Veröffentlichungstag der Anmeldung: **20.08.2014**
(21) Anmeldenummer: 13195892.8
(22) Anmeldetag: 05.12.2013
(51) Int. Cl.: A47K 3/28, A47K 1/09, A47K 5/02

(54) **Befestigungssystem**

(30) Priorität: 14.02.2013 DE 102013101457
(71) Anmelder: WENKO-WENSELAAR GMBH & CO. KG, D-40721 Hilden (DE)
(72) Erfinder: Köllner, Hanns-Joachim, 40625 Düsseldorf (DE)
(74) Vertreter: Kreuzkamp, Markus

(57) **Zusammenfassung**

Befestigungssystem umfassend mindestens einen kraftschlüssig mit einer vertikalen Wandfläche verbindbaren Hängepunkt und eine Aufbewahrungsbaugruppe 4 mit mindestens einem in den Hängepunkt einhängbaren Aufhänger 2, wobei die Aufbewahrungsbaugruppe 4 in eingehängter Lage mindestens eine wandseitige Auskragung 3 aufweist und die Auskragung 3 mit einem Abstandhalter 1 verbindbar ausgebildet ist.

## Beschreibung

### TECHNISCHER BEREICH

Die vorliegende Erfindung betrifft ein Befestigungssystem gemäß dem Oberbegriff der unabhängigen Ansprüche.

Die Erfindung ist im allgemeinen Bereich der Aufbewahrungsbaugruppen, umfassend Ablagen und Haltevorrichtungen, angesiedelt. Solche Baugruppen werden häufig im Sanitär- und Bad-Bereich zur ordnenden Gruppierung von kleinen, leichten Gegenständen wie Schminkutensilien, kleinen Flakons, Seifen, Zahnbürsten, Bechern, Handtüchern u. v. m. verwendet. Ein klassisches Beispiel einer solchen Baugruppe wird in der DE 548 010 A1 beschrieben: Über einen Aufhänger in Form eines Draht-Hakens kann eine aus Runddraht gebogene Aufbewahrungsbaugruppe mit mehreren Etagen an einem klassischen Hängepunkt wie einem Nagel oder einer Schraube an einer senkrechten Wand aufgehängt werden; damit die Ablagen auch horizontal ausgerichtet sind, weist die Aufbewahrungsbaugruppe in aufgehängter Position unterseitig einen zur Wand hin auskragenden Abschnitt auf. Der auskragende Abschnitt springt parallel zum Draht-Haken zurück, beabstandet das Runddraht-Gestell zur Wand und stellt sicher, dass auskragender Draht-Haken und unterseitiger Abschnitt parallel zur Wand und die Baugruppe mithin senkrecht ausgerichtet ist.

### BESCHREIBUNG DES STANDES DER TECHNIK

Gattungsgemäße Befestigungssysteme sehen häufig das Aufhängen von Aufbewahrungsbaugruppen wie Ablagen oder Haltevorrichtungen über verklebte und/oder verschraubte Hängepunkte vor.

Nachteilig ist hierbei, dass der zunehmende Trend zu unebenen Wandflächen mit Bruch- und Naturstein-Optik eine Ausrichtung über eine ebene Wandfläche unmöglich macht. Zudem sind gerade im Badbereich häufig Schauheizkörper verbaut, welche sowohl als Handtuchhalter als auch als Heizung dienen und in ihren Leitungen häufig von den Befestigungssystemen übergriffen werden müssen. Schließlich wünscht sich dabei der Nutzer, Form Art und Aussehen des Hängepunkts / Hakens passend zur Ausgestaltung der Wand wählen zu können. All dies macht eine standardisierte Ausrichtung unmöglich: Bei abweichend weit auskragenden Hängepunkten / Hakensystemen kann ein fest eingebauter, die Vorrichtung ausrichtender Abschnitt nicht mehr funktionieren. Eine lotrechte Ausrichtung, welche eine Aufbewahrungsebene waagerecht ausrichtet, kann so nicht gewährleistet werden.

Die DE 38 31 968 C2 lehrt, eine Wandablage mit Durchstecklöchern, Befestigungsschrauben und Justierschrauben zu versehen. Während die Befestigungsschrauben eine kraftschlüssige Anbindung ermöglichen kann über Justierschrauben eine horizontale Ausrichtung der Wandablage fein eingestellt werden. Nachteilig ist dabei, dass die Justierschrauben nur zugänglich sind, wenn die Ablage demontiert wurde. Mithin muss bei der Anbringung mehrfach die Ablage eingerastet, auf Ihre ebene Ausrichtung geprüft, entnommen, die Halterung justiert und erneut mit eingerasteter Ablage geprüft werden. Dies ist umständlich und reduziert erheblich die nutzerseitige Akzeptanz des Produkts.

Aufgabe der vorliegenden Erfindung war es daher, die Nachteile des Standes der Technik zu überwinden und ein Befestigungssystem bereitzustellen, welches auch bei unebener oder mit Heizrohren überbrückter Wandfläche eine einfache, schnell lotrecht ausrichtbare Befestigung einer Aufbewahrungsbaugruppe bereitzustellen vermag.

Die Lösung dieser Aufgabe erfolgt gemäß der Merkmale der unabhängigen Ansprüche. Vorteilhafte Ausführungsformen ergeben sich aus den abhängigen Ansprüchen sowie der nachfolgenden Beschreibung.

### ZUSAMMENFASSUNG DER ERFINDUNG

Erfindungsgemäß ist das Befestigungssystem umfassend mindestens einen kraftschlüssig mit einer vertikalen Wandfläche verbindbaren Hängepunkt und eine Aufbewahrungsbaugruppe 4 mit mindestens einem in den Hängepunkt einhängbaren Aufhänger 2, dadurch gekennzeichnet, dass die Aufbewahrungsbaugruppe 4 in eingehängter Lage mindestens eine wandseitige Auskragung 3 aufweist und die Auskragung 3 mit einem Abstandhalter 1 verbindbar ausgebildet ist.

### BESCHREIBUNG DER ERFINDUNG UND VORTEILHAFTER MERKMALE

Abweichend von den Auskragungen nach dem Stand der Technik sieht das vorliegend beanspruchte Befestigungssystem vor, dass erst über einen Abstandhalter 1 die Auskragung auf der senkrechten Wand zur Auflage gebracht werden kann. Hierbei ist der Abstandhalter nicht fest und dauerhaft in die Aufbewahrungsbaugruppe 4 integriert, sondern verbindbar, d. h. je nach tatsächlicher Wandstruktur kann ein Abstandhalter 1 und/oder die jeweilige Auskragung 3 ausgewählt werden, um die Aufbewahrungsbaugruppe 4 auf der Wand lotrecht auszurichten.

Vorteilhaft ist der Abstandhalter 1 dabei über eine elastische Klemmverbindung mit der Aufbewahrungsbaugruppe 4 verbindbar, sodass der Nutzer werkzeugfrei mit wenigen Handgriffen die benötigte Anzahl an Auflagepunkten sicherstellen kann.
Besonders vorteilhaft ist der Abstandhalter 1 als dauerelastischer Kunststoff-Schuh mit symmetrischer, u-förmig aufweitender Raumform ausgebildet: In dieser Ausführungsform kann ein Abstandhalter 1 sowohl über mindestens eine Auskragung 3 als auch über einen weiteren Abstandhalter 1 aufgeschoben werden, wobei die Dauerelastizität kleinere Distanzunterschiede kompensiert. Damit ist durch nutzerseitig einfachst anpassbare, zusammengesetzte Abstandhalter 1, welche in Anzahl und/oder Farbmuster variiert werden können, sogar eine optische Anpassung in Kombination mit räumlicher Anpassung an vorhandene Wandsysteme möglich.

Die vorliegende Erfindung bietet so in bevorzugter Ausführungsform bei frei in Form und Wandabstand wählbarem Hängepunkt die Möglichkeit, eine Aufbewahrungsbaugruppe 4 optisch passend lotrecht auszurichten, selbst wenn die im Wesentlichen senkrechte Wand eine unebene Strukturierung wie eine Natursteinwand aufweist. So kann erstmals mit einem Befestigungssystem, bei dem ein Hängepunkt für eine Aufhängung an einer Wand vorgesehen ist, nutzerseitig und werkzeugfrei eine Anpassung an eine unebene Wand optisch und räumlich direkt durchgeführt werden.

Ein Hängepunkt bezeichnet im Sinne der vorliegenden Erfindung eine kraftschlüssig mit einer vertikalen Wandfläche verbindbare Einrichtung, welche von einem Aufhänger 2 kraftschlüssig hintergriffen werden kann. Klassische Hängepunkte wie Schraubhaken oder Nägel wurden in den letzten Jahren gerade im Bad- und Sanitär-Bereich durch zerstörungsfrei anbringbare Systeme ersetzt: Hierbei wird ein Hängepunkt, welcher als Haken, Vorsprung oder Ausformung mit Abstand zur Wand hintergreifbar sein soll, über Klebstoff-, Saugnapf-, Vakuum-, Magnet- oder Rastsysteme oder einer Kombination aus diesen Systemen an der Wandfläche befestigt, ohne dass diese dabei mit Bohrungen oder anderweitigen, dauerhaften Beschädigungen belastet werden müsste. Die Erfinder führen die zunehmende Verwendung dieser Systeme darauf zurück, dass gerade im Badbereich vermehrt hochpreisige Fliesen und individuelle Wandausgestaltungen zum Tragen kommen, deren Außenfläche die Nutzer nicht durch zusätzliche Eingriffe gefährden oder entstellen wollen.

Die vorbeschriebenen, zerstörungsfreien Fixierungskonzepte bieten hier den Vorteil, dass die hochwertige Oberfläche allenfalls mit einem Lösungsmittel behandelt werden muss, um einen Hängepunkt restefrei auch wieder vollständig entfernen zu können; in Kombination mit dem vorliegend beanspruchten Gegenstand bieten dabei besonders die Klebe- und Vakuum-Systeme den Vorteil einer nutzerseitig passend zur Wandstruktur frei wählbaren Fixierungsposition, welche sich mit den Merkmalen gemäß unabhängiger Hauptansprüche besonders vorteilhaft ergänzt.

Mithin offenbart die vorliegende Erfindung auch die bevorzugte Verwendung vorteilhafter Klebe- und/oder Vakuum-Systeme in Kombination mit dem bereitgestellten Befestigungssystem.

Ein in einen Hängepunkt einhängbarer Aufhänger 2 bezeichnet im Sinne der vorliegenden Erfindung eine Ausformung, welche einen Hängepunkt zumindest in senkrechter Richtung kraftschlüssig zu hintergreifen vermag. Klassische Systeme wären hierbei Ösen oder Haken, aber auch passende Ausformungen in Seitenflächen oder Rückwänden einer Aufbewahrungsbaugruppe 4 sind hier gleichsinnig und materialsparend denkbar. Vorteilhaft wird ein Hängepunkt dabei nicht nur in einer Ebene, sondern flächig hintergriffen: Kugelförmige Hängepunkte können mit einem elastisch aufweitenden Aufhänger 2 flächig umgriffen werden und bieten dabei selbst in vollständig umgriffener Anordnung mit über den Aufhänger 2 eingehängter Aufbewahrungsbaugruppe 4 eine Gelenkfunktion: entlang der umgriffenen Kugelfläche kann die Aufbewahrungsbaugruppe 4 gedreht und geschwenkt werden, ohne dass die kraftschlüssige Aufhängung dadurch beeinträchtigt würde.

Besonders vorteilhaft erlaubt dabei eine Kombination aus einem Aufhänger 2 und zwei niedriger dazu angeordneten Abstandhaltern 1 eine Dreipunkt-Auflage und -Ausrichtung auf Wandflächen, welche besonders schnell und direkt zu einer stabilen, nicht wackelnden Ausrichtung führen kann.

Mithin offenbart die vorliegende Erfindung auch vorteilhaftes Verfahren zur Befestigung, bei dem in bevorzugter Weise kugelförmige Hängepunkte im Rahmen flächig umgriffen sowohl als Hängepunkt als auch als als frei ausrichtbare Gelenkverbindung zum Einsatz kommen.

Bevorzugt ist das Befestigungssystem dadurch gekennzeichnet, dass der Hängepunkt mindestens einen Hängepunkt umfasst, ausgewählt aus der Gruppe bestehend aus Saughaken, Klebehaken, Schraubhaken, Haken mit Aluminium-Befestigungsplatte, Klebesaughaken mit aufgedrehter Abdeckung, Doppelkammer-Haken mit Abdeckung, Saugkammer-Haken, Klebekammer-Haken.

Ein Saughaken ermöglicht vorteilhaft die Fixierung des Hängepunkts an glatten Flächen wie Glasscheiben, lasierten Fliesen oder auch polierten Natursteinen über einen elastischen, bevorzugt regelbar ansaugbaren, Saugnapf.

Ein Klebehaken ermöglicht vorteilhaft die Fixierung des Hängepunkts an unebenen oder rauhen Flächen.

Ein Schraubhaken ermöglicht vorteilhaft die Fixierung des Hängepunkts an voluminösen Leichtbauwänden wie zum Beispiel Styropor- oder auch Mineralwolle-Wänden, indem eine flächige Einrichtung in der Wand über mehrere, spitze Aufformungen eingreifend befestigt wird und der Schraubhaken anschließend in ein Gewinde der Einrichtung eingeschraubt wird.

Ein Haken mit Aluminium-Befestigungsplatte bietet vorteilhaft die Möglichkeit, äußerst raumsparend und gleichzeitig korrosionsstabil eine Fixierung eines Hängepunkts mit Hilfe eines Klebstoffsystems vorzunehmen.

Ein Klebesaughaken mit aufgedrehter Abdeckung bietet vorteilhaft die Möglichkeit, die Saugmechanik gegen ungewolltes Lösen zu sichern und optisch eine Außenfläche passend zum Untergrund auswählen zu können.

Ein Doppelkammer-Haken mit Abdeckung bietet vorteilhaft die Möglichkeit, eine kaskadierte Saugbefestigung mit gestufter Ansaugkraft vornehmen zu können.
Ein Saugkammer-Haken bietet vorteilhaft die Möglichkeit, eine Ansaugkraft über die Saugkammer erhöhen und geregelt zum Untergrund und zum Gewicht der Aufbewahrungsbaugruppe 4 einstellen zu können.

Ein Klebekammer-Haken bietet vorteilhaft die Möglichkeit über eine voluminöse Klebstoffschicht auch auf äußerst glatten oder hoch unebenen Untergründen eine dauerhafte Fixierung eines Hängepunkts vornehmen zu können.

Bevorzugt ist das Befestigungssystem dadurch gekennzeichnet, dass die Aufbewahrungsbaugruppe 4 ausgewählt ist aus der Gruppe bestehend aus Seifenablage, Ablagekorb, Aluminium-Ablage mit 2 Etagen, Eck-Ablage, Eck-Ablage mit 2 Etagen, Haartrocknerhalter, Becherhalter, Toilettenpapierhalter, Shampoo-Halter, WC-Bürsten-Halter. Besonders bevorzugt sind dabei in eine Ecke aufhängbare Aufbewahrungsbaugruppen 4 mit einer vorteilhaften Dreipunkt-Auflage versehen, bei der mindestens einer der drei Auflage-Punkte als verbindbarer Abstandhalter 1 ausgebildet ist. Hierbei erwies sich ein im Eckbereich positionierter Aufhänger 2 in Kombination mit je Wand einer Auskragung 3 als besonders vorteilhafte Dreipunkt-Auflage: Zwei zu beiden Seiten mit maximalem Abstand zur Ecke angeordnete Auskragungen 3 erlauben über jeweils mindestens einen verbindbaren Abstandhalter 1 eine hoch stabile Ausrichtung der aufgehängten Aufbewahrungsbaugruppe 4 über eine Dreipunkt-Auflage.

Bevorzugt ist das Befestigungssystem dadurch gekennzeichnet, dass der Abstandhalter 1 eine Länge im Bereich eines Zoll-Bruchteils bis hin zu einem ganzzahligen Vielfachen eines Zolls aufweist. Zöllige Unterabschnitte/Abschnitte erlauben vorteilhaft das Anpassen des Befestigungssystems an zöllige, über Putz angeordnete Schaurohre oder Heizkörper.

Bevorzugt ist das Befestigungssystem dadurch gekennzeichnet, dass der Abstandhalter 1 über eine kraftschlüssige Klemmverbindung mit der Aufbewahrungsbaugruppe 4 verbindbar ausgebildet ist. Eine Klemmverbindung, besonders bevorzugt mit lösbar einrastender Einrichtung, bietet bei einfachster, grafisch gut erläuterbarer Handhabung mit farbigen Abstandhaltern eine gute Anpassbarkeit einer Aufbewahrungsbaugruppe 4 an räumlich/farblich inhomogene Untergründe.

Bevorzugt ist das Befestigungssystem dadurch gekennzeichnet, dass der Abstandhalter 1 aus dauerelastischem Kunststoff ausgebildet ist. Dauerelastisch ausgebildeter Kunststoff bietet den Vorteil, dass auch bei schweren, aufzubewahrenden Gegenständen wie z. B. Waschmittelflaschen eine federnde und die Gewichtskraft mit kompensierende Auflage der Aufbewahrungsbaugruppe an dem im Wesentlichen senkrechten Untergrund gewährleistet ist: Ein Bruch oder eine Beschädigung der Aufbewahrungsbaugruppe und/oder des Untergrundes wird so auch bei rascher Aufgabe von Lasten zwischen 5 und 10 Kilogramm sicher und zuverlässig vermieden.

Besonders bevorzugt ist der dauerelastische Kunststoff anhaftend ausgerüstet; ein so ausgerüsteter Kunststoff ist durch eine scheinbar leicht klebrige Oberfläche gekennzeichnet, welche unter Last mit anteilig thixotropen Strukturen sich langsam dem Druck und dem Untergrund anpasst. Der dabei resultierende Halt des Abstandhalters auf dem Untergrund wird so zusätzlich verstärkt und vorteilhaft stabilisiert.

Bevorzugt ist das Befestigungssystem dadurch gekennzeichnet, dass der Abstandhalter 1 parallel zur Auskragung 3 einen stufenlos ausfahrbaren, reibschlüssig gehalterten Kunststoff-Abschnitt aufweist. Der Kunststoff-Abschnitt kann im Rahmen der Ausrichtung der Aufbewahrungsbaugruppe 4 in aufgehängter Position stufenlos zur Wand hin ausgefahren werden, bis eine bündige Auflage des Abstandhalters 1 auf dem Untergrund bei lotrecht ausgerichteter Aufbewahrungsbaugruppe 4 gegeben ist. Über die Halterung zum Nutzer hin noch überstehender Kunststoff kann sodann bündig abgeschnitten werden. So ausgebildet erlaubt ein Abstandhalter 1 durch eine randseitige, reibschlüssige Halterung eines ein- und ausfahrbaren Kunststoffabschnitts vorteilhaft die stufenlose Anpassung an verschiedenste Untergründe.

Bevorzugt ist das Befestigungssystem dadurch gekennzeichnet, dass der Aufhänger als hintergreifender Metalldraht-Doppelhaken ausgebildet ist. Ein Doppelhaken bezeichnet eine Konstruktion, bei der gegenüberliegend zum Hintergriff ein zweites, hakenförmiges Element stabilisierend in Anlage gebracht wird; ein so ausgestalteter Doppelhaken kann nicht durch plötzliche, senkrechte Erschütterung einer Aufbewahrungsbaugruppe 4 abgehebelt werden. Sowohl zum Einsetzen als auch zum Abnehmen ist es nötig, den Doppelhaken zunächst schräg anzusetzen, um nachfolgend beide Hakensegmente ober- und unterseitig zum Hängepunkt kraftschlüssig auszurichten. Dies stabilisiert vorteilhaft die Aufbewahrungsbaugruppe in der am Aufhänger 2 eingehängten Position.

Bevorzugt ist das Befestigungssystem dadurch gekennzeichnet, dass die Aufbewahrungsbaugruppe 4 als aus rostfreiem Metalldraht gebogene, einstückige Aufnahmebaugruppe mit mindestens einem integrierten Aufhänger ausgebildet ist. Ein optisches Erscheinungsbild, welches durch poliertes, blankes Metall geprägt ist, zeigt eine hohe nutzerseitige Akzeptanz, insbesondere im Bad- und Sanitärbereich. Dauerhaft kann dies ergänzend sichergestellt werden, in dem rostfreies Metall oder zumindest mit rostfreiem Metall beschichteter Draht zur Konstruktion der Aufbewahrungsbaugruppe 4 verwendet wird. 'rostfrei' bezeichnet hierbei Metalle, welche gegenüber Luft, Feuchtigkeit und insbesondere gegenüber den üblichen Substanzen im Bad- und Sanitär-Bereich resistent sind und nicht rosten oder korrodieren. Bei einstückiger Struktur besteht die gesamte Aufbewahrungsbaugruppe 4 aus fest miteinander verbundenen Draht-Segmenten und -Teilen; dies steht natürlich der Ausbildung von Gelenk-, Tür- und Scharnier-Strukturen nicht im Wege, und stellt gerade bei integrierten Tür-Strukturen vorteilhaft sicher, dass selbst bei Schrägläge der Aufbewahrungsbaugruppe 4 keine Bauteile oder aufbewahrten Gegenstände unkontrolliert aus der Aufbewahrungsbaugruppe herausfallen können.

Als rostfreies Metall kommt insoweit insbesondere Edelstahl, in Betracht, aber alternativ kann auch jedes andere geeignete rostfreie Material genutzt werden kann, beispielsweise Kunststoff.

Letztlich ist der Schutz nicht auf rostfreies Material beschränkt, sondern können auch andere Materialien zum Einsatz kommen, beispielsweise verchromten Stahl.

Weitere Vorteile ergeben sich aus den Ausführungsbeispielen. Es versteht sich, dass die vorbeschriebenen Merkmale und Vorteile und nachfolgenden Ausführungsbeispiele nicht beschränkend aufzufassen sind. Vorteilhafte, zusätzliche Merkmale und zusätzliche Merkmalskombinationen, wie sie in der Beschreibung erläutert sind, können im Rahmen der unabhängigen Ansprüche im beanspruchten Gegenstand sowohl einzeln als auch abweichend kombiniert verwirklicht werden, ohne dass der Bereich der Erfindung verlassen würde.

### KURZE BESCHREIBUNG DER FIGUREN

Die Figuren veranschaulichen an Hand von Prinzipskizzen ....
Fig. 1 vorteilhafte Ausführungsform einer einstückigen Aufbewahrungsbaugruppe 4 mit integrierten Aufhängern 2, einer Auskragung 3 und einem verbindbaren Abstandhalter 1 aus Kunststoff ;
Fig. 2 vorteilhafte Ausführungsform gemäß Figur 1 mit verbundenem Abstandhalter 1.

### DETAILLIERTE ERLÄUTERUNG DER ERFINDUNG AN HAND VON AUSFÜHRUNGBEISPIELEN

In bevorzugter Ausführungsform umfasst das Befestigungssystem mindestens einen kraftschlüssig mit einer vertikalen Wandfläche verbindbaren Hängepunkt zur Befestigung einer Aufbewahrungsbaugruppe 4, die Aufbewahrungsbaugruppe 4 ihrerseits aufweisend mindestens einen in den Hängepunkt einhängbaren Aufhänger 2, wobei
- der Hängepunkt als saug- und/oder Klebehaken ausgebildet ist,
- die Aufbewahrungsbaugruppe 4 als aus rostfreiem Metalldraht gebogene, einstückige Aufnahmebaugruppe 4 mit integriertem Aufhänger 2 ausgebildet ist,
- unterseitig zum Aufhänger 2 eine in eingehängter Lage zur Wand hin ausgerichtete Auskragung 3 angeordnet ist,
- die Auskragung 3 mit einem Abstandhalter 1 verbindbar ist,
- der Abstandhalter 1 über eine kraftschlüssige Klemmverbindung mit der Auskragung 3 verbindbar ist,
- der Abstandhalter 1 aus dauerelastischem Kunststoff ausgebildet ist
   und die Aufbewahrungsbaugruppe 4 ausgewählt ist aus der Gruppe bestehend aus Seifenablage, Ablagekorb, Aluminium-Ablage mit 2 Etagen, Eck-Ablage, Eck-Ablage mit 2 Etagen, Haartrocknerhalter, Becherhalter, Toilettenpapierhalter, Shampoo-Halter, WC-Garnitur-Halter.

In bevorzugter Ausführungsform gemäß Fig. 1 ist die Aufbewahrungsbaugruppe 4 einstückig ausgebildet, mit integrierten Aufhängern 2, einer Auskragung 3 und einem verbindbaren Abstandhalter 1 aus Kunststoff ; wie Figur 2 veranschaulicht ist der Abstandhalter 1 über eine kraftschlüssige Klemmverbindung an der Auskragung 3 der aus nicht rostendem, blanken Metalldraht ausgebildeten Aufbewahrungsbaugruppe 4 anbringbar. In angebrachter Position ergänzt der Abstandhalter 1 die beiden Aufhänger 2 und ermöglicht über seine dauerelastische Struktur eine elastische Dreipunkt-Auflage der Aufbewahrungsbaugruppe 4, welche über unterschiedlich lang erstreckte Abstandhalter 1 einzeln oder in Kombination vorteilhaft an verschiedene Hängepunkte angepasst werden kann, um eine vielseitige Anbringbarkeit auch bei unebener Wand / unebenem Untergrund sicherstellen zu können.

### BEZUGSZEICHENLISTE

- 1: Abstandhalter
- 2: Aufhänger
- 3: Auskragung
- 4: Aufbewahrungsbaugruppe

## Patentansprüche

1. Befestigungssystem umfassend mindestens einen kraftschlüssig mit einer vertikalen Wandfläche verbindbaren Hängepunkt und eine Aufbewahrungsbaugruppe (4) mit mindestens einem in den Hängepunkt einhängbaren Aufhänger (2), **dadurch gekennzeichnet, dass** die Aufbewahrungsbaugruppe (4) in eingehängter Lage mindestens eine wandseitige Auskragung (3) aufweist und die Auskragung (3) mit einem Abstandhalter (1) verbindbar ausgebildet ist.

2. Befestigungssystem nach dem vorhergehenden Anspruch, **dadurch gekennzeichnet, dass** der Hängepunkt mindestens einen Hängepunkt umfasst, ausgewählt aus der Gruppe bestehend aus Saughaken, Klebehaken, Schraubhaken, Haken mit Aluminium-Befestigungsplatte, Klebesaughaken mit aufgedrehter Abdeckung, Doppelkammer-Haken mit Abdeckung, Saugkammer-Haken, Klebekammer-Haken.

3. Befestigungssystem nach einem der vorhergehenden Ansprüche, **dadurch gekennzeichnet, dass** die Aufbewahrungsbaugruppe (4) ausgewählt ist aus der Gruppe bestehend aus Seifenablage, Ablagekorb, Aluminium-Ablage mit 2 Etagen, Eck-Ablage, Eck-Ablage mit 2 Etagen, Haartrocknerhalter, Becherhalter, Toilettenpapierhalter, Shampoo-Halter, WC-Garnitur-Halter.

4. Befestigungssystem nach einem der vorhergehenden Ansprüche, **dadurch gekennzeichnet, dass** der Abstandhalter (1) eine Länge im Bereich eines Zoll-Bruchteils bis hin zu einem ganzzahligen Vielfachen eines Zolls aufweist.

5. Befestigungssystem nach einem der vorhergehenden Ansprüche, **dadurch gekennzeichnet, dass** der Abstandhalter (1) über eine kraftschlüssige Klemmverbindung mit der Aufbewahrungsbaugruppe (4) verbindbar ausgebildet ist.

6. Befestigungssystem nach einem der vorhergehenden Ansprüche, **dadurch gekennzeichnet, dass** der Abstandhalter (1) aus dauerelastischem, bevorzugt anhaftend ausgerüstetem, Kunststoff ausgebildet ist.

7. Befestigungssystem nach einem der vorhergehenden Ansprüche, **dadurch gekennzeichnet, dass** der Abstandhalter (1) parallel zur Auskragung (3) einen stufenlos ausfahrbaren, reibschlüssig gehalterten Kunststoff-Abschnitt aufweist.

8. Befestigungssystem nach einem der vorhergehenden Ansprüche, **dadurch gekennzeichnet, dass** der Aufhänger als hintergreifender Metalldraht-Doppelhaken ausgebildet ist.

9. Befestigungssystem nach einem der vorhergehenden Ansprüche, **dadurch gekennzeichnet, dass** die Aufbewahrungsbaugruppe (4) als aus rostfreiem Metalldraht gebogene, einstückige Aufnahmebaugruppe mit mindestens einem integrierten Aufhänger ausgebildet ist.

10. Befestigungssystem mit mindestens einem kraftschlüssig mit einer vertikalen Wandfläche verbindbaren Hängepunkt zur Befestigung einer Aufbewahrungsbaugruppe (4), die Aufbewahrungsbaugruppe (4) ihrerseits aufweisend mindestens einen in den Hängepunkt einhängbaren Aufhänger (2), wobei
- der Hängepunkt als saug- und/oder Klebehaken ausgebildet ist,
- die Aufbewahrungsbaugruppe (4) als aus rostfreiem Metalldraht gebogene, einstückige Aufnahmebaugruppe (4) mit integriertem Aufhänger (2) ausgebildet ist,
- unterseitig zum Aufhänger (2) mindestens eine in eingehängter Lage zur Wand hin ausgerichtete Auskragung (3) angeordnet ist,
- die Auskragung (3) mit einem Abstandhalter (1) verbindbar ist, wobei der Abstandhalter (1) über eine kraftschlüssige Klemmverbindung mit der Auskragung (3) verbindbar ist,
- der Abstandhalter (1) aus dauerelastischem Kunststoff ausgebildet ist und die Aufbewahrungsbaugruppe (4) ausgewählt ist aus der Gruppe bestehend aus Seifenablage, Ablagekorb, Aluminium-Ablage mit 2 Etagen, Eck-Ablage, Eck-Ablage mit 2 Etagen, Haartrocknerhalter, Becherhalter, Toilettenpapierhalter, Shampoo-Halter, WC-Garnitur-Halter.
